# EUROPÄISCHE PATENTSCHRIFT

(11) **EP 0 674 072 B1**
(45) Veröffentlichungstag und Bekanntmachung des Hinweises auf die Patenterteilung: **16.07.1997**
(21) Anmeldenummer: 95103218.4
(22) Anmeldetag: 07.03.1995
(51) Int. Cl.: E05B 3/06, E05B 15/02

(54) **Drehhandhaben-Befestigung**
Fastening of pivoting handles
Fixation de poignées tournantes

(30) Priorität: 22.03.1994 DE 9404851 U
(43) Veröffentlichungstag der Anmeldung: 27.09.1995
(73) Patentinhaber: HOPPE AG, CH-7537 Müstair (CH)
(72) Erfinder: Engel, Heinz-Eckhard, Dr.-Ing., D-35088 Battenberg-Eder (DE); Waschgler, Michael, I-39020 Schluderns (IT); Zens, Christian, I-39020 Stilfs (IT)
(74) Vertreter: Olbricht, Karl Heinrich, Dipl.-Phys.

(56) Entgegenhaltungen:
- DE-A- 2 056 723
- DE-A- 2 703 139
- DE-A- 2 940 678
- DE-U- 8 119 523
- DE-U- 9 306 531
- DE-U- 9 404 851

## Beschreibung

Die Erfindung betrifft eine Drehhandhaben-Befestigung gemäß dem Oberbegriff von Anspruch 1.

Durch Anschrauben eines Halteteils befestigt man Drehhandhaben z.B. an einem Türblatt oder an einem Profil. Für das Anbringen von Tür- und Fenstergriffen an einem Tür- bzw. Fensterflügel benutzt man herkömmlich einen auch als Griffrosette bezeichneten Anschlagkörper, der ein allgemein mittiges Lager für den Griffhals aufweist und daneben entweder mit sog. Nocken einstückig ist oder das Durchstecken von Spreizdübeln erlaubt, wofür Beispiele in DE-U-8 119 523 und in DE-A-2 940 678 zu finden sind. Die gebräuchlichen Befestigungen erfordern wenigstens zwei Schrauben, für die passend vorgebohrt werden muß und die nicht schief oder in ungenauem Abstand eingezogen werden dürfen. Diese Montageweise erfordert nicht wenig Vorarbeit und birgt die Gefahr in sich, daß bei zu großem Kraftaufwand der Anschlag- bzw. Rosettenkörper gesprengt wird. Ferner ist zur vielfach erwünschten Abdeckung der Schraubenköpfe eine zusätzliche Abdeckkappe notwendig.

In DE-A-2 056 723 ist eine Befestigung für Türhandhaben beschrieben, für die zum Anschlag an einem dünnen Türblatt mit hinterschnittenen Nasen versehene Spreizdübel benutzt werden. Diese separaten Bauteile müssen durch eine Grundplatte hindurchgesteckt werden; erst nach der Verhakung am Türblatt werden sie von einem Schild mit Einsteckzapfen übergriffen, das an der Platte außen einrastet. Eine dübelartige Anbringung ist bei zweiteiliger Befestigung ausschließlich an einer Stelle, nämlich im Lagerbereich eines Türschildes, vorgesehen; bei einer Mehrpunkt-Befestigung werden mindestens drei Bauteile an jeder Verbindungsstelle benötigt. Dabei können die kleinen Einsteckdübel leicht verloren gehen. Vermehrte Sorgfalt und also auch erhöhter Zeitaufwand sind erforderlich, um die Montage zu bewerkstelligen.

Es ist ein wichtiges Ziel der Erfindung, unter Überwindung der Nachteile des Standes der Technik eine verbesserte Befestigung zu schaffen, die den technischen Aufwand stark herabsetzt und bei verkürzter Montagezeit eine zuverlässige Anbringung von Drehhandhaben erlaubt.

Hauptmerkmale der Erfindung sind in Anspruch 1 angegeben. Ausgestaltungen sind Gegenstand der Ansprüche 2 bis 8.

Bei einer Befestigung für Drehandhaben, namentlich für Tür- und Fenstergriffe, mit einem Anschlagkörper, der insbesondere mittig ein Lager für einen Griffhals hat und als Spreizdübel ausgebildeten mit Nocken fest verbunden ist, die jeweils eine Bohrung zur Aufnahme eines angepaßten Bolzens aufweisen, und mit einer als Kappe oder Platte gestalteten Abdeckung, die ein Loch für den Griff oder den Griffhals hat und mit dem Anschlagkörper verrastbar ist, sieht Anspruch 1 vor, daß die Befestigung aus nur zwei Bauteilen besteht, nämlich aus dem Anschlagkörper und der mit ihm verbindbaren Abdeckung, welche beiderseits des Lagers mit Stehbolzen einstückig ist, die beim Verrasten in die Nockenbohrungen eindrückbar sind, wobei die Nocken ebenfalls einstückig mit dem Anschlagkörper ausgebildet sind.

In diesen Bauteilen sind jeweils mehrere Funktionen vereinigt, so daß zusätzliche Elemente und Arbeitsvorgänge eingespart werden. Die Erfindung zeichnet sich durch unverlierbare Spreizbolzen und durch die besondere Einfachheit von nur zwei zu verbindenden Bauelementen aus. Die Fertigung ist einfach und ebenso wie die Lagerhaltung verbilligt. Die Montage erfolgt rasch und außerordentlich zuverlässig. Man setzt den Anschlagkörper auf die mit Anschlagbohrungen versehene Haltefläche, z.B. auf das Voll- oder Hohlprofil eines Fensters, worauf die Verankerung durch bloßes Eindrücken der Abdeckungs-Stehbolzen mühelos vonstatten geht. Die Anschlagnocken werden durch Aufweiten der Nockenbohrungen von den beiden mit der Abdeckung einstückigen Stehbolzen gleichzeitig gespreizt. Das ermöglicht eine blitzschnelle flächige Verbindung des Anschlagkörpers in einem einzigen Montageschritt mit bloß einem weiteren Bauteil, nämlich der Abdeckplatte, welche an den Anschlagkörper im montierten Zustand flächig anschließt, was die Stabilität der Befestigung steigert. Außerdem ergibt sich der Vorteil, daß die Lagerbohrung bzw. -buchse keine Dübelfunktion haben muß, sondern den Griffhals paßgenau aufnimmt und drehfrei führt.

Anspruch 2 sieht vor, daß die Stehbolzen mit einer vorzugsweise kegeligen Erweiterung an die Unterseite der Abdeckung anschließen, so daß ein besonders guter Formschluß entsteht, namentlich wenn die Nockenbohrungen an der Oberseite des Anschlagkörpers jeweils eine formähnliche oder gleiche Verbreiterung aufweisen.

Für Fertigung und Gebrauch ist es zweckmäßig, wenn die Stehbolzen nach Anspruch 3 im wesentlichen zylindrisch und an ihren freien Enden gerundet oder angefast sind. Das trägt erheblich zu problemloser Montage bei.

Großer Haltekräfte erzielt man, indem laut Anspruch 4 die Nocken zumindest an ihren Enden zwei oder mehr Längsschlitze haben, wodurch federnde Segmente gebildet sind, die sich in den Wandungen der Anschlagbohrungen sicher verkrallen, und indem die Nockenbohrungen sich zu den Nocken-Enden hin insbesondere konisch verjüngen, so daß durch Einpressen der vorzugsweise zylindrischen Stehbolzen automatisch eine Aufweitung erfolgt.

Gemäß Anspruch 5 ist die bevorzugt mit gegenüberliegenden Aussparungen versehene Abdeckung in einen Umlaufrand des Anschlagkörpers einrastbar, der wenigstens eine Ausnehmung zum Ansetzen eines Werkzeugs hat. Das trägt zur zusätzlichen Verankerung bei und gewährleistet ein gefälliges Aussehen der Beschlageinheit. Im Bedarfsfalle kann man z.B. mit einer Schraubendreherklinge die Abdeckung unterfassen und aushebeln.

Konstruktiv ist es ferner vorteilhaft, wenn der Anschlagkörper laut Anspruch 6 aus Kunststoff besteht und Tragteile wie Grundplatte, Nocken und Rundteile aufweist, die zumindest im wesentlichen einheitliche Wandstärke besitzen. Dies erlaubt eine materialsparende Fertigung, wobei der Anschlagkörper durch geeignete Formung eine hohe Festigkeit erhalten kann.

Die erfindungsgemäße Befestigung eignet sich besonders zum Anbringen einer aus Drehhandhabe und Anschlagkörper bestehenden Baugruppe, bei der nach Anspruch 7 das Lager von einem Griffhals durchsetzt ist, der einen Vierkant drehfest haltert und durch eine Bördelbuchse mit dem Anschlagkörper axialfest verbunden ist, welcher im Unterteil bzw. innen insbesondere neben den Nocken federnde Rasten zum Umfangseingriff an oder in einer Rastscheibe hat. Ein solcher kompletter Fensterbeschlag kann in einfachster Weise und kürzester Zeit an einem Fensterflügel angeschlagen werden.

Zweckmäßig sind die Nocken-Enden laut Anspruch 8 außen geriffelt, bevorzugt mit einem in einer Anschlagbohrung verkrallbaren Sperrprofil, so daß durch das Aufspreizen der Nocken eine feste Verdübelung erfolgt.

Weitere Einzelheiten und Vorteile der Erfindung ergeben sich aus dem Wortlaut der Ansprüche sowie aus der folgenden Beschreibung eines Ausführungsbeispiels anhand der Zeichnung. Darin zeigen:
- Fig. 1: eine Schnittansicht einer erfindungsgemäßen Befestigungsanordnung zu Beginn der Montage,
- Fig. 2: eine Schnittansicht der Anordnung von Fig. 1 nach Beendigung der Montage,
- Fig. 3: eine Draufsicht auf einen Anschlagkörper mit Abdeckung und
- Fig. 4: eine Druntersicht auf die Anordnung von Fig. 2.

Eine in Fig. 1 teilweise dargestellte Beschlageinheit besteht aus einem Fenstergriff 10 mit einem Griffhals 11, der mit einem Anschlagkörper verbördelt ist. Letzterer hat einen Umlaufrand 13 und ein Lager 14, das sich in der Mitte einer Grundplatte 15 befindet. Diese ist einstückig mit Nocken 16, die jeweils von einer Bohrung 18 durchsetzt sind. Die Nockenbohrungen 18 haben an der Oberseite der Grundplatte 15 jeweils einen Einführ-Verbreiterung 19.

Zu der Beschlageinheit gehört ferner eine Abdeckung 20 (Fig. 3), die ein Loch 22 für den Griff 10 - bei anderen Ausführungsformen für den Griffhals 11 - aufweist. Infolgedessen kann die Abdeckung 20 über den Griff 10 gestreift und an den Anschlagkörper 12 gebracht werden, wie in Fig. 1 gezeigt. An den Schmal-Enden des Anschlagkörpers 12 hat dieser Aussparungen 21, denen Ausnehmungen 32 der Abdeckung 20 zugeordnet sind. Letztere kann in den Umlaufrand 13 des Anschlagkörpers 12 einrasten (Fig. 2 und 3). Soll sie ausgerastet werden, so setzt man ein (nicht gezeichnetes) Werkzeug - z.B. einen Schraubendreher - zumindest an einer Schmalseite an den Ausnehmungen 21/32 an, um das Aushebeln der Abdeckung 20 zu bewirken.

Ein wichtiges Merkmal der Abdeckung 20 sind mit ihr einstückige Stehbolzen 24, die im wesentlichen zylindrisch und an den freien Enden 25 gerundet oder angefast sind. Die Stehbolzen 24 sind auf die Abstände und Abmessungen der Nockenbohrungen 18 abgestimmt und in diese einpreßbar. An der Unterseite der Abdeckung 20 gehen die Stehbolzen 24 in Erweiterungen 30 über, die den Einführ-Verbreiterungen 19 der Nockenbohrungen 18 zweckmäßig angepaßt sind.

Die Enden 26 der Nocken 16 sind außen mit Quer-Riffelungen 27 versehen und spreizbar, da die Nocken 16 zumindest von den Enden 26 her mit Längsschlitzen 28 versehen sind (Fig. 4), so daß jeder Nocken 16 eine Anzahl - z.B. sechs - federnde Segmente aufweist. Dabei kann man die Federung durch die Axial tiefe der Längsschlitze 28 nach Bedarf einstellen; kurze Schlitze ergeben eine harte Federung mit geringem Federweg der einzelnen Segmente, wogegen längere Schlitze 28 zu weicherer Segment-Auslenkung führen.

Die Nockenbohrungen 18 sind vorzugsweise schwach konisch derart, daß sie sich zu den Enden 26 hin verjüngen. Daher findet beim Einpressen der Abdeckung 20 durch die zylindrischen Stehbolzen 24 eine Aufweitung statt (Fig. 2), wodurch sich die Quer-Riffelungen 27 in den (nicht gezeichneten) Anschlagbohrungen verkrallen. Vorzugsweise sind die Quer-Riffelungen 27 einsinnig gerichtet, so daß sich die Nocken 16 gut in solche Anschlagbohrungen einsetzen lassen, aber nach der Spreizung durch die Stehbolzen 24 hohen Formwiderstand in der Bohrungswandung finden. Hierfür können übliche Sägezahnprofile vorgesehen sein.

Weitere Einzelheiten der Baugruppe sind aus den Fig. 1, 2, 4 ersichtlich. Der Hals 11 des Griffes 10 ist mit einer Börderbuchse 35 am Anschlagkörper 12 axial festgelegt. Diese übergreift eine Rastscheibe 36 mit Umfangsvertiefungen, in die federnde Rasten 34 einfallen können, um Vorzugs-Drehstellungen des Griffes 10 zu definieren. Dieser haltert im Inneren des Griffhalses 11 einen Vierkant 38, der als Mitnehmer für eine (nicht dargestellte) Riegel- oder Schließeinrichtung dient. Bevorzugt sind zwei Rastenpaare 34 in 90°-Abständen vorgesehen, doch können auch mehr und andere Rastenanordnungen vorgesehen sein.

Die Erfindung ist nicht auf die beschriebene Anwendung und Ausführungsform beschränkt. Man erkennt, aber daß die neuartige Drehhandhaben-Befestigung aus nur zwei Bauteilen besteht, nämlich einem mit Nocken 16 versehenen Kunststoff-Anschlagkörper 12 und einer mit ihm verbindbaren Abdeckung 20. Sie ist mit zylindrischen Stehbolzen 24 einstückig, welche in die konisch durchbohrten Nocken 16 eintreibbar sind und ihre längsgeschlitzten Enden 26 spreizen, so daß sich deren äußeres Sperrprofil 27 in Haltelöchern verkrallen kann. Der Anschlagkörper 12 hat Tragteile (Grundplatten 15, Nocken 16, Randteile 17) von etwa einheitlicher Wandstärke. Die Grundplatte 15 lagert einen Griffhals 11, der einen Vierkant 38 drehfest haltert und mit dem Anschlagkörper 12 axialfest verbördelt ist. Dieser hat unten/innen federnde Rasten 34 zum Eingriff an oder in einer Rastscheibe 36 und außen einen Umlaufrand 13 zum Verrasten der Abdeckung 20; Ausnehmungen 21, 32 erlauben das Ansetzen eines Werkzeugs zu ihrem Aushebeln.

### Bezugszeichen-Liste

- 10: Fenstergriff
- 11: Griffhals
- 12: Anschlagkörper
- 13: Umlaufrand
- 14: Lager
- 15: Grundplatte
- 16: Nocken
- 18: Nockenbohrung
- 19: (Einführ-) Verbreiterung
- 20: Abdeckung
- 22: Loch
- 24: Stehbolzen
- 25: Einführ-Enden
- 26: Nocken-Enden
- 27: Quer-Riffelung
- 28: Längsschlitze
- 30: Erweiterung
- 32: Ausnehmungen
- 34: Rasten
- 35: Bördelbuchse
- 36: Rastscheibe
- 38: Vierkant

## Patentansprüche

1. Befestigung für Drehhandhaben, namentlich für Tür- und Fenstergriffe (10), mit einem Anschlagkörper (12), der insbesondere mittig ein Lager (14) für einen Griffhals (11) hat und mit als Spreizdübel ausgebildeten Nocken (16) fest verbunden ist, die jeweils eine Bohrung (18) zur Aufnahme eines angepaßten Bolzens (24) aufweisen, und mit einer als Kappe oder Platte gestalteten Abdeckung (20), die ein Loch (22) für den Griff (10) oder den Griffhals (11) hat und mit dem Anschlagkörper (12) verrastbar ist, dadurch **gekennzeichnet,** daß die Befestigung aus nur zwei Bauteilen besteht, nämlich aus dem Anschlagkörper (12) und aus der mit ihm verbindbaren Abdeckung (20), welche beiderseits des Lagers (14) mit Stehbolzen (24) einstückig ist, die beim Verrasten in die Nockenbohrungen (18) eindrückbar sind, wobei die Nocken (16) ebenfalls einstückig mit dem Anschlagkörper (12) ausgebildet sind.

2. Befestigung nach Anspruch 1, dadurch **gekenzeichnet,** daß die die Stehbolzen (24) mit einer vorzugsweise kegeligen Erweiterung (30) an die Unterseite der Abdeckung (20) anschließen.

3. Befestigung nach Anspruch 1 oder 2, dadurch **gekennzeichnet**, daß die Stehbolzen (24) im wesentlichen zylindrisch und an ihren freien Enden gerundet oder angefast sind.

4. Befestigung nach einem der Ansprüche 1 bis 3, wobei die Nocken (16) zumindest an ihren Enden (26) zwei oder mehr Längsschlitze (28) haben, dadurch **gekennzeichnet,** daß die Nockenbohrungen (18) sich zu den Nocken-Enden (26) hin insbesondere konisch verjüngen.

5. Befestigung nach einem der Ansprüche 1 bis 4, dadurch **gekennzeichnet**, daß die bevorzugt mit gegenüberliegenden Aussparungen (21) versehene Abdeckung (20) in einem Umlaufrand (13) des Anschlagkörpers (12) einrastbar ist, der wenigstens eine Ausnehmung (32) zum Ansetzen eines Werkzeuges hat.

6. Befestigung nach einem der Ansprüche 1 bis 5, dadurch **gekennzeichnet**, daß der Anschlagkörper (12) aus Kunststoff besteht und Tragteile wie Grundplatte (15), Nocken (16) und Randteile (17) aufweist, die zumindest im wesentlichen einheitliche Wandstärke besitzen.

7. Befestigung nach einem der Ansprüche 1 bis 6, dadurch **gekennzeichnet,** daß das Lager (14) von einem Griffhals (11) durchsetzt ist, der einen Vierkant (38) drehfest haltert und durch eine Bördelbuchse (35) mit dem Anschlagkörper (12) axialfest verbunden ist, welcher im Unterteil bzw. innen insbesondere neben den Nocken (16) federnde Rasten (34) zum Umfangseingriff an oder in einer Rastscheibe (36) hat.

8. Befestigung nach einem der Ansprüche 1 bis 7, dadurch **gekennzeichnet**, daß die Nocken-Enden (26) außen geriffelt sind, bevorzugt mit einem in einer Anschlagbohrung eines Haltekörpers, z.B. eines Fenster- oder Türflügels, verkrallbaren Sperrprofil (27).

## Claims

1. A fastening for pivoting handles, namely for door and window handles (10), comprising a stop body (12) which is provided, particularly in the center, with a bearing (14) for a handle neck (11) and is firmly connected to cams (16) which are designed as straddling dowels and have each a bore (18) for receiving an adapted bolt (24), and comprising a cover (20) which is designed as a cap or plate and which includes a hole (22) for the handle (10) or the handle neck (11) and can be locked to the stop body (12), wherein the fastening consists of only two components, namely of the stop body (12) and of the cover (20) which is connectable to the body and which at both sides of the bearing (14) is integral with stay bolts (24) which during locking can be pressed into the cam bores (18), the cams (16) being also integrally formed with the stop body (12).

2. The fastening according to claim 1, wherein the the stay bolts (24) adjoin the bottom side of the cover (20) with a preferably conical enlarged portion (30).

3. The fastening according to claim 1 or 2, wherein the stay bolts (24) are substantially cylindrical and rounded or chamfered at their free ends.

4. The fastening according to any one of claims 1 to 3, with the cams (16) including two or more longitudinal slots (28) at least at their ends (26), wherein the cam bores (18) taper, particularly in conical fashion, towards the cam ends (26).

5. The fastening according to any one of claims 1 to 4, wherein the cover (20) which is preferably provided with opposite recesses (21) can be snapped into a surrounding edge (13) of the stop body (12) which has at least one recess (32) for putting a tool thereon.

6. The fastening according to any one of claims 1 to 5, wherein the stop body (12) is made of plastics and comprises support members, such as base plate (15), cams (16) and edge members (17) which have at least a predominantly uniform wall thickness.

7. The fastening according to any one of claims 1 to 6, wherein the bearing (14) is passed through by a handle neck (11) which non-rotatably holds a square (38) and is connected in axially fixed fashion by a flanged bush (35) to the stop body (12) which is provided in the bottom part or the interior, particularly next to the cams 16, with resilient notches (34) for circumferential engagement with or into a notched disk (36).

8. The fastening according to any one of claims 1 to 7, wherein the cam ends (26) are fluted on the outside, preferably with a locking section (27) which can dig into a stop bore of a holding body, such as a window or door wing.

## Revendications

1. Fixation de poignées tournantes, notamment de poignées de porte et de fenêtre (10), avec un corps de fixation (12) qui a notamment au centre un palier (14) pour un col de poignée (11) et qui est fermement assemblé à des saillants (16) conçus comme des pitons à expansion ayant une perforation respective (18) pour recevoir un boulon (24) de forme adéquate, et avec un recouvrement (20) en forme de plaque ou de capuchon ayant un trou (22) pour la poignée (10) ou le col de poignée (11) et pouvant être enclenché au corps de fixation (12), **caractérisée** par le fait que la fixation n'est formée que de deux éléments, à savoir le corps de fixation (12) et le recouvrement (20) pouvant y être assemblé, le recouvrement étant d'une pièce avec des goujons (24) se trouvant de part et d'autre du palier (14) et pouvant être enfoncés dans les perforations (18) des saillants, les saillants (16) étant également d'une pièce avec le corps de fixation (12).

2. Fixation selon la revendication 1, **caractérisée** par le fait que les goujons (24) se rattachent au côté inférieur du recouvrement (20) par un élargissement (30) de préférence conique.

3. Fixation selon la revendication 1 ou 2, **caractérisée** par le fait que les goujons (24) sont a peu près cylindriques et arrondis ou chanfreinés à leurs extrémités libres.

4. Fixation selon une des revendications 1 à 3, les saillants (16) ayant au moins à leurs extrémités (26) deux fentes longitudinales (28) ou plus, **caractérisée** par le fait que les perforations (18) des saillants se rétrécissent notamment coniquement en direction des extrémités (26) des saillants.

5. Fixation selon une des revendications 1 à 4, **caractérisée** par le fait que le recouvrement (20), pourvu de préférence d'encoches opposées (21), peut s'enclencher sur un rebord circonférentiel (13) du corps de fixation (12) qui a au moins un évidement (32) permettant d'apposer un outil.

6. Fixation selon une des revendications 1 à 5, **caractérisée** par le fait que le corps de fixation (12) est en matière plastique et qu'il a des éléments porteurs tels que plaque de base (15), saillants (16) et rebords (17), qui ont une épaisseur de paroi au moins à peu près égale.

7. Fixation selon une des revendications 1 à 6, **caractérisée** par le fait que le palier (14) est traversé par un col de poignée (11) qui maintient un quatre-pans (38) de manière à résister à la rotation et qui est assemblé de manière axialement fixe au corps de fixation (12) par un coussinet à sertir (35), le corps de fixation ayant dans sa partie inférieure ou à l'intérieur, notamment à côté des saillants (16), des crans élastiques (34) pour un enclenchement circonférentiel sur ou dans un disque d'enclenchement (36).

8. Fixation selon une des revendications 1 à 7, **caractérisée** par le fait que les extrémités (26) des saillants sont cannelées sur l'extérieur, de préférence avec un profil de blocage (27) pouvant se cramponner à une perforation de fixation d'un support tel que vantail de fenêtre ou de porte.
